# DEMANDE DE BREVET EUROPEEN

(11) **EP 2 165 843 A1**
(43) Date de publication de la demande: **24.03.2010**
(21) Numéro de dépôt: 08736661.3
(22) Date de dépôt: 05.02.2008
(51) Int. Cl.: B41J 11/00

(54) **SUPPORT POUR FEUILLES VERTICAL**

(30) Priorité: 19.02.2007 ES 200700440 U
(71) Demandeur: Botella Amoros, Jaime, Baleares (ES)
(72) Inventeur: Botella Amoros, Jaime, Baleares (ES)
(86) Numéro de dépôt international: PCT/ES2008/000057
(87) Numéro de publication internationale: WO 2008/102030

(57) **Abrégé**

Le Soutien Feuilles Vertical. Fig. nº 1. Comprend une pletina en forme de L, fait en fer, en plastique ou d'autres matériel, dont le format facilite son accouplement dans le cadre de l'ordinateur, où va collé (1), et, aprés avoir été coupé par une extrémité, par son sommet dans deux parties, l'une d'elles reste dans la même position rectiligne (2), alors que l'autre a été coupée et doublée vers le bas, en exerçant comme arrêt dans le cadre de l'ordinateur (3). A l'extrémité de la partie rectiligne (2), est vissé ou soudé une autre pletina en forme d'U intervertie dans une position vertical (4), dont l'extrémité supérieure a deux orients percés, doublés à l'intérieur (5), et dans son intérieur est instalé le demi-cylindre strié dans sa partie frontal et, sa partie inférieur est traversé d'un orifice (6), qui sert a être vissé par les vis (7), fait de plastique, de bois ou d'autres, piéce fondamentale de l'invention, aux deux orients (5), par les vis (7), en laissant au demi-cylindre sujet mais, libre de mouvement.

Ce demi-cylindre strié, est aussi la piéce fondamentale de l'invention d'aux autres 3 Soutien Feuilles, car tous ont été conçus pour le même but; soutenir verticalement les feuilles.

## Description

La présente Mémoire descriptive a comme fin, la déclaration de l'objet sur lequel doit retomber le privilège d'exploitation industrielle et commerciale sur chacun des États membres du Traité International, d'un Modèle d'Utilité, conformément a la Législation en vigueur. L'énoncé, il traitre d'un Soutien Feuilles Vertical.

L'objet motif du présent registre, a été spécialement dessiné pour soutenir des feuilles, des lettres ou de documents, dans une position vertical, en facilitant sa lecture, quand il faudra le copier ou, por son registre dans un ordinateur, en évitant, a le lire ayant la tête haute, les ennuis dans la colonne vertébrale et la douleur dans les vertèbres cervicales qui se produisent après avoir à tourner et à incliner la tête vers le bas, quand on lit un document qui se trouve sur la table, dans une position horizontale.

Selon l'invention, l'appareil angulaire et rectiligne à la fois, il peut adopter d'autres formes et dimensions variables, comme elles sont spécifiés dans les Revendications et les dessins adjoints, bien que l'objet pour lequele a été conçu, sera le même.

La pletina en forme de L, faite en aluminium, en fer, en plastique ou en autre matériel, facilite son accouplement dans le cadre de l'ordinateur et, aprés avoir été coupée par son sommet en deux, seul par une extrémité, l'une de deux pletinas reste dans la même position, rectiligne, alors que l'autre a été coupée et doublée vers le bas, en exerçant comme arrêt dans le cadre de l'ordinateur. A l'extrémité de la pletina rectiligne, va vissée, rivée ou soudée, une autre pletina en forme d' U intervertie dans une position verticale, dont l'extrémité supérieure a deux orients percés doublés, a l'intérieur et dans son intérieur un demi-cylindre est installé, strié dans sa face frontale, faite de plastique, de bois ou d'autres, une pièce fondamentale de l'invention et, dont la partie inférieure est traversée d'un orifice, qui sert à être vissé aux deux orients du pletina, en laissant au demi-cylindre sujet mais, libre de mouvement.

La position du demi-cylindre aprés avoir été sujet dans sa partie inférieur, rest incliné par son poids a l'interieur de l' U et, le fait reposer enface sur la pletina et aprés avoir Introduit une feuille, une lettre ou un document entre le cylindre et la pletina, et l'impulsion que font vers le haut pour passer, oblige au demi-cylindre à se déplacer vers le haut et une fois logé entre la pletina et le demi-cylindre, le poids de celui-ci tend à baisser et, emprisonne le document contre la pletina en le laissant sujet dans une position vertical, pour sa lecture facile. La pression qui exerce le demi-cylindre sur le document, empêche de le tirer en tirant vers le bas mais, si nous glissons le document vers la droite ou la gauche, il reste libre.

Afin de faciliter l'interprétation la plus exacte de l'objet sur lequele doit retomber le privilège, dans les plans adjoints complémentaires de cette exposition, on présent une forme pratique pour la réalisation industrielle et, uniquement à titre d'un example et, par conséquent, sans un caractère exhaustif mais, simplement de renseignements.

Dans le dit plan:
La Figure nº 1, représente une vue externe dans une hauteur du Soutien Feuilles Vertical, selon l'invention et, les références communiquent:
   1.- Pletina en forme de L.
   2.- Pletina rectiligne.
   3.- Pletina doublée.
   4.- Pletina en forme d' U intervertie.
   5.- Des orients percés.
   6.- Le demi-cylindre.
   7.- Vis.

Conformément à l'exposé, l'objet du présent registre, consiste d'une pletina en forme de L -1-, des dimensions variables que, dans son extremité a une pletina plate en forme d' U intervertie, vissée, ou soudée -4- qui dans son extrémité supérieur a deux orients percés doublés à l'interieur -5- qu'ils fixen au demi-cylindre strié -6- avec vis -7-.

Décrite suffisamment la nature de l'invention, ainsi qu'un example de son fonctionement pratique du même, dans le dit example il est posible d'introduire des échanges de matériels, de formes et une disposition de ses éléments, comme ensuite j'expose, et que telles altérations, n'altèrent pas la fonction pour laquelle il a été conçue l'objet, qui es revendiqué.

## Revendications

1. Le Soutien Feuilles Vertical, FIG. nº 1. Comprend une pletina en forme de L, faite en fer, en plastique ou d'autre matériel, dont le format facilite son accouplement dans le cadre de l'ordinateur, où il va collé (1), et, aprés avoire été coupé par une extrémité, par son sommet dans deux parties, l'une d'elles reste dans la même position rectiligne (2), alors que l'autre a été coupée et doublée vers le bas, en exerçant comme arrêt dans le cadre de l'ordinateur (3). A l'extrémité de la partie rectiligne (2), est vissé, rivé ou soudé une autre pletina en forme d' U intervertie dans une position vertical (4), dont l'extrémité supérieure a deux orients percés, doublés a l'intérieur (5), et dans son intérieur est instalé le demi-cylindre strié dans sa patie frontal et, sa partie inférieur est traversé d'un orifice (6), qui sert a être vissé par les vis (7), fait de plastique, de bois ou d'autres, pièce fondamentale de l'invention, aux deux orients (5), par les vis (7), en laissant le cylindre sujet mais, libre de mouvement.

2. Le Soutien Feuilles Vertical. FIG. nº 2. Il a tous les éléments principaux, selon la Revendication nº 1, en ce qui concerne le demi-cylindre (6), installé à l'intérieur de l'U intervertie (4), et fixé par des vis (7), aux orients (5), mais cette fois, tout l'exposé est installé a une pletina vertical (1), où dans sa partie superieur est l' U intervertie et, sa partie inférieur va fixée a une base en métal, en bois ou d'autres (9), de forme rectangulaire, carrée ou variable que par son poids, il maintient dans une position verticale le Soutien Feuilles.

3. Le Soutien Feuilles Vertical. FIG. nº 3. Il a tous les mêmes éléments principaux que le Soutien Feuilles de la Fig. nº 2, mais, avec la différence dont la pletina vertical (1), son extremité inferieure est fixé a la base (9), et, dans son extremité supérieur existe une T, de petites dimensions (10), où une pletina est installé dans chacune de ses extrémités en forme d'U intervertie (4), où dans leurs intérieur va installé le demi-cylindre (6), fixé aux orients (5), par les vis (7). Ce modèle, a été conçu pour soutenir quelques feuilles cramponées par son gaucher latéral, et les maintenir ouverts et séparés par la moitié, comme un libre.

4. Le Soutien Feuilles Vertical. FIG. nº 4. Il a les mêmes éléments a l'interieur de l'U intervertie (4), de la Fig. nº 1, avec la différence dont il importe dans sa partie posterieur, un aimant pour le fixer dans les portes des refrigerateurs (1).
